# EUROPÄISCHE PATENTSCHRIFT

(11) **EP 1 112 432 B1**
(45) Veröffentlichungstag und Bekanntmachung des Hinweises auf die Patenterteilung: **12.06.2002**
(21) Anmeldenummer: 99955685.5
(22) Anmeldetag: 09.09.1999
(51) Int. Cl.: E05C 17/20, B60J 5/00

(54) **STUFENLOSER FAHRZEUGTÜRFESTSTELLER**
CONTINUOUSLY VARIABLE VEHICLE DOOR STAY
ELEMENT D'ARRET DE PORTE DE VEHICULE SANS A-COUPS

(30) Priorität: 10.09.1998 DE 19841324
(43) Veröffentlichungstag der Anmeldung: 04.07.2001
(73) Patentinhaber: ED. Scharwächter GmbH, 42885 Remscheid (DE)
(72) Erfinder: MAI, Andreas, D-42115 Wuppertal (DE); BRÜCKNER, Lothar, D-71229 Leonberg (DE)
(74) Vertreter: Sparing, Rolf Klaus
(86) Internationale Anmeldenummer: DE9902905
(87) Internationale Veröffentlichungsnummer: WO0015934

(56) Entgegenhaltungen:
- DE-A- 4 130 782
- DE-A- 4 209 876
- DE-A- 4 435 720

## Beschreibung

Die Erfindung betrifft einen stufenlosen Fahrzeugtürfeststeller nach dem Oberbegriff des Anspruchs 1.

DE-A-44 35 720 beschreibt eine ansteuerbare hilfskraftbeaufschlagte Einrichtung zum Betätigen einer Brems- bzw. Feststelleinrichtung, woraus ein nicht unbeträchtlicher Aufwand zunächst für die Gestaltung einer einigermaßen zuverlässig und gleichzeitig hinreichend feinfühlig arbeitenden Vorrichtung zur Ansteuerung der die Bremse betätigenden Hilfskraft in Abhängigkeit sowohl vom aktuellen Türöffnungswinkel als auch von der momentanen Winkelgeschwindigkeit der Tür und den an der Tür angreifenden Öffnungs- bzw. Schließkräften sowie von gegebenenfalls sonstigen Bezugsgrößen für die Beurteilung der Bewegungssituation der Tür entsteht. Zudem erfordert die bekannte Bauart eine motorische Einrichtung zur Erzeugung einer zur Betätigung der Brems- bzw. Feststelleinrichtung hinreichenden Hilfskraft. Hieraus folgt ein erheblicher Herstellungsaufwand.

DE-A-41 30 782 und DE-A-42 09 876 beschreiben hilfskraftbetätigte stufenlose Kraftwagentürfeststeller die nur mit einem erheblichen Herstellungsaufwand herstellbar sind, wobei der vergleichsweise hohe Herstellungsaufwand von der Gestaltungsform und der Arbeitsweise der Brems- und Feststelleinrichtung des Türfeststellers verhältnismäßig unabhängig ist. Außerdem erfordern die bekannten Fahrzeugtürfeststeller hohe Kräfte und Momente, um auf Bewegungssituationen der Tür zu reagieren.

Es ist die Aufgabe der Erfindung, einen Fahrzeugtürfeststeller, insbesondere für Kraftwagen, nach dem Oberbegriff des Anspruchs 1 zu schaffen, der bei ausreichend hoher Brems- und Haltekraft und kleinbauender Bauweise feinfühlig auf Bewegungssituationen der Tür reagiert.

Diese Aufgabe wird bei einem eingangs genannten Kraftwagentürfeststeller erfindungsgemäß mit den kennzeichnenden Merkmalen des Anspruchs 1 gelöst.

Die rotierbar im Bremsgehäuse gelagerte Spindelmutter ist vermittels des Bremsgehäuses in einem an der Tür angeordneten Haltergehäuse untergebracht und in Abhängigkeit von der Bewegungssituation der Tür mittels einer mechanischen Einrichtung, nämlich eines Freilaufs, blockierbar. Zur Ableitung einer Verstellbewegung für die die Feststellung der Tür bewirkenden Freilaufrollen aus der Türbewegung können dabei die unterschiedlichsten Mittel vorgesehen sein. Wesentlichster Vorteil ist von sonstigen Ausstattungen unabhängig, daß die Anwendung eines Freilaufs als Brems- und Feststellmittel die Aufbringung hoher Brems- und Feststellkräfte bei geringem baulichen und wirtschaftlichen Aufwand gewährleistet.

Vorzugsweise ist vorgesehen, daß die dem Freilauf zugeordnete Schalteinrichtung am Haltergehäuse angeordnete und durch an der Tür angreifende Öffnungs- oder Schließkräfte entgegen einer Federlast in ihre Schaltstellung verbringbare Eingriffsmittel umfaßt. Diese Anordnung des die Brems- und Feststelleinrichtung bildenden Freilaufs in einem mit der Fahrzeugtür verbundenen Haltergehäuse und die gleichzeitige Verbindung der Auslöseeinrichtung für den Freilauf mit dem Haltergehäuse ermöglichen eine unmittelbare Ableitung einer zum Einrücken und Lösen der Bremsund Feststelleinrichtung geeigneten Steuerkraft aus der Türbewegung. Die Benutzung einer ausschließlich vom Kraftangriff an der Tür einsetzenden Freigabe der Feststelleinrichtung, ermöglicht den Verzicht auf eine aufwendige Sensorik oder dgl. und eine gleichermaßen aufwendige Hilfskrafterzeugung für die Herbeiführung der erforderlichen Feststellkraft.

Insbesondere kann ein kleiner Bruchteil der an der Tür zu deren gewellter Bewegung angreifenden Kraft in eine Antriebskraft zum Lösen der unter der Wirkung einer Federkraft in ihrer Haltestellung gehaltenen Brems- und Feststelleinrichtung umgewandelt werden. Da bei einer solchen Anordnung des Fahrzeugtür- bzw. Kraftwagentürfeststellers an der Tür zudem keine Kraftübertragungen außerhalb des Haltergehäuses benötigt werden, kann die Einrichtung aus verhältnismäßig wenigen und einfachen Teilen aufgebaut und insgesamt innerhalb des Haltergehäuses untergebracht werden, ohne daß dieses zu groß werdende Abmessungen aufzuweisen braucht.

Zweckmäßigerweise ist weiter vorgesehen, daß die Spindelmutter samt dem zu ihr konzentrisch angeordneten, die Brems- und Feststelleinrichtung bildenden, doppeltwirkenden und schaltbarem Freilauf in einem Bremsgehäuse aufgenommen ist, welches seinerseits in beiden Richtungen entgegen einer Federlast axial verschieblich an einer Anzahl konzentrisch zur Spindel angeordneter Führungsstangen in dem Haltergehäuse aufgehängt ist, und wobei zudem das die Lagerung der Spindelmutter und den Freilauf aufnehmende Bremsgehäuse vermittels an seinen beiden Stirnseiten angreifender und auf den Führungsstangen im Haltergehäuse angeordneten Schraubenfedern relativ zu dessen feststehenden Bereich verschieblich innerhalb des Haltergehäuses abgestützt ist.

In einer zweckmäßigen Weiterbildung der Erfindung weist der doppelt wirkende und schaltbare Freilauf drei zwischen einem Innenring und einem Außenring angeordnete und in Richtung auf ihre Klemmstellung durch Federn belastete Freilaufrollen auf, wobei der Innenring drehsicher mit der Spindelmutter und der Außenring drehsicher mit dem Bremsgehäuse verbunden ist und wobei der Innenring zudem vermittels eines Sicherungsringes axial unverschieblich an der Spindelmutter festgelegt ist. Hierbei ist zweckmäßigerweise vorgesehen, daß die Spindelinutter samt dem Innenring des Freilaufs über Schrägkugellager im Bremsgehäuse gelagert und der Außenring des Freilaufs in axialer Richtung über einen Anschlag gegen das Bremsgehäuse abgestützt ist.

Eine besonders vorteilhafte Einrichtung zur Steuerung des die Brems- und Feststelleinrichtung bildenden Freilaufs zeichnet sich zum einen dadurch aus, daß dem Abschalten des Freilaufs in Türöffnungsrichtung ein starr mit dem Haltergehäuse verbundener und eine der Anzahl der Klemmrollen des Freilaufs entsprechende Anzahl von Schaltfingern aufweisender Mitnehmerkäfig zugeordnet ist, dessen Schaltfinger über Schrägflächen mit einer ihrerseits auf die Klemmrollen des Freilaufs wirkenden Ausrückscheibe zusammenwirken.

Eine erfindungsgemäße Einrichtung zur Steuerung des die Brems- und Feststelleinrichtung bildenden Freilaufs zeichnet sich dabei zum anderen dadurch aus, daß dem Abschalten des Freilaufs in Türschließrichtung eine im Bereich des Außenringes des Freilaufs untergebrachte Kipphebelanordnung zugeordnet ist, welche um zur Spindelachse parallele Achsen schwenkbare Kipphebel aufweist, die ihrerseits mittels in Abhängigkeit von der Türschließbewegung drehangetriebener Greifer verstellbar sind, wobei die mit den Kipphebeln zusammenwirkenden Greifer mit einer durch die Spindel antreibbaren Steuermutter gekoppelt sind.

In einer besonders einfach zu realisierenden Ausführungsform sind die Kipphebel um zu den Klemmrollen des Freilaufs parallele Achsen schwenkbar am Außenring des Freilaufs bzw. am Bremsgehäuse gelagert und wirken über ihren einen Hebelarm auf die verlängerten Achsen der Klemmrollen.

Um eine sanftes Einsetzen der Sperrwirkung des Freilaufs zu erzielen ist dabei gemäß einem bevorzugten Merkmal der Erfindung vorgesehen, daß in den Antriebszug zwischen Steuermutter und Greifer ein Rotationsdämpfer, insbesondere eine Visko-Kupplung, eingeschaltet ist.

Das Haltergehäuse des Kraftwagentürfeststellers ist zweckmäßigerweise durch ein gebautes Blechgehäuse gebildet, während das Bremsgehäuse vorteilhaft durch ein Formteil gebildet und über angeformte Ohren an den Führungsstangen im Haltergehäuse geführt ist.

Das Haltergehäuse ist unabhängig von der jeweiligen Ausgestaltungsform der Feststelleinrichtung in seiner Gesamtheit um eine zur Türscharnierachse parallele Achse schwenkbar am Türkörper angeschlagen, wobei ein mit dem Haltergehäuse verbundener und im wesentlichen vertikal ausgerichteter Träger vermittels an seinen beiden Enden angeordneter Lagerungen jeweils einem entsprechend angeordneten Lagerzapfen aufweisenden Lagerbock aufgenommen ist.

Weitere Vorteile und Merkmale der Erfindung ergeben sich aus der nachfolgenden Beschreibung sowie aus den Unteransprüchen.

Die Erfindung wird nachstehend unter Bezugnahme auf die anliegenden Zeichnungen anhand eines bevorzugten Ausführungsbeispiels eines erfindungsgemäßen Fahrzeugtürfeststellers näher erläutert.

Fig. l zeigt eine perspektivische Ansicht eines bevorzugten Ausführungsbeispiels eines erfindungsgemäßen stufenlosen Fahrzeugtürfeststellers für einen Kraftwagen.

Fig. 2 zeigt eine teilweise aufgebrochene perspektivische Ansicht des Fahrzeugtürfeststellers aus Fig. 1.

Fig. 3 zeigt eine weitere teilweise aufgebrochene perspektivische Ansicht des Fahrzeugtürfeststellers aus Fig. 1 und 2.

Fig. 4 zeigt einen Längsschnitt durch den Fahrzeugtürfeststeller Aus Fig. 1 bis 3.

Fig. 5 zeigt einen ersten Querschnitt durch den Fahrzeugtürfeststeller aus Fig. 1 bis 4.

Fig. 6 zeigt einen zweiten Querschnitt durch den Fahrzeugtürfeststeller aus Fig. 1 bis 5.

Fig. 7 zeigt eine perspektivische Teildarstellung des Fahrzeugtürfeststellers aus Fig. 1 bis 6.

Fig. 8 zeigt eine perspektivische Teildarstellung des Fahrzeugtürfeststellers aus Fig. 1 bis 7.

Der in den Fig. 1 bis 8 dargestellte Fahrzeug- bzw. Kraftwagentürfeststeller umfaßt ein an der Türsäule um eine zur Türscharnierachse parallele Achse 1 schwenkbar angelenktes, starres und als Gewindespindel 2 ausgebildetes Türhalteglied und eine von diesem durchgriffenen, in einem an der Tür angelenkten Haltergehäuse 3 aufgenommenen Brems- bzw. Feststelleinrichtung, wobei die Brems- bzw. Feststelleinrichtung eine Spindelmutter 4 und einen mit dieser zusammenwirkenden Freilauf 5 umfaßt und insgesamt in einem Bremsgehäuse 6 untergebracht ist.

Das Bremsgehäuse 6 ist innerhalb des Haltergehäuses 3 über radial ausgestellte Ohren 7 an insgesamt drei zur Gewindespindel 2 parallel ausgerichteten Führungsstangen 8 verschieblich geführt. Das Bremsgehäuse 6 ist dabei in beiden Bewegungsrichtungen jeweils gegen den Widerstand von als Schraubenfedern 9 ausgebildeten und konzentrisch zu den Führungsstangen 8 angeordneten sowie mit seinen Ohren 7 zusammenwirkenden und gegen die Stirnwandungen 10 bzw. 11 des Haltergehäuses 3 abgestützten Druckfedern verstellbar. Die Schraubenfedern 9 halten das Bremsgehäuse 6 in einer Mittelstellung, in welcher sich der schaltbare Freilauf 5 in seiner Sperrstellung befindet. Die Spindelmutter 4 ist innerhalb des Bremsgehäuses 6 über Schrägkugellager 16 gelagert.

Der Freilauf 5 besteht aus einem vermittels einer Passfeder 12 drehsicher mit der Spindelmutter 4 verbundenen Innenring 13 und einem seinerseits drehsicher mit dem Bremsgehäuse 6 verbundenen Außenring 14 sowie insgesamt drei zwischen den Innenring 13 und dem Außenring 14 angeordneten Klemmrollen 15. Dem Lösen der Sperrwirkung des Freilaufs 5 in Türöffnungsrichtung ist ein starr mit der Stimwandung 10 des dem Haltergehäuses 3 verbundener und eine der Anzahl der Klemmrollen 15 des Freilaufs 5 entsprechende Anzahl von Schaltfingern 17 aufweisender Mitnehmerkäfig 18 zugeordnet, dessen Schaltfinger 17 über Schrägflächen 19 mit einer ihrerseits auf die Achsen 20 der Klemmrollen 15 des Freilaufs 5 wirkenden Ausrückscheibe 21 zusammenwirken, vgl. insbesondere Fig. 3 und 7.

Die Klemmrollen 15 des Freilaufs 5 sind in Richtung auf ihre Klemmstellung durch Federn 22 beaufschlagt, derart, daß der Freilauf 5 in seine Sperrlage zurückkehrt, sobald die Ausrückkraft nachläßt bzw. wegfällt. Dem Lösen der Sperrwirkung des Freilaufs 5 in Türschließrichtung ist eine im Bereich des Außenringes 14 des Freilaufs 5 untergebrachte Kipphebelanordnung zugeordnet, welche um zur Spindelachse parallele Achsen 23 schwenkbare Kipphebel 24 aufweist, die ihrerseits mittels in Abhängigkeit von der Türschließbewegung drehangetriebener Greifer 25 verstellbar sind, vgl. insbesondere Fig. 5. Die Kipphebel 24 wirken dabei über ihren einen Hebelarm 26 mit dem Greifer 25 und über ihren anderen Hebelarm 27 mit den verlängerten Achsen 20 der Klemmrollen 15 derart zusammen, daß die Klemmrollen 15 entgegen der Wirkung der Federn 22 aus ihrer Klemmlage herausbewegt werden. Die Greifer 25 sind mit einem ringförmigen Drehkörper 28 drehsicher verbunden, welcher seinerseits vermittels einer als Rotationsdämpfer wirkenden Visko-Kupplung 29 mit einer ihrerseits durch die Spindel 2 drehantreibbaren Steuermutter 30 gekoppelt ist.

Das Haltergehäuse 3 ist vermittels eines Trägers 31 um eine senkrecht zur Spindel 2 ausgerichtete Achse schwenkbar in zwei Lagerböcken 32 gelagert, wobei der Träger 31 über Lageraugen 33 zwischen die beiden Lagerarme 34 der Lagerböcke 32 eingreift. Einerseits ist im übrigen die Überlauflänge 35 der Spindel 2 mittels einer Hülse 36 abgeschirmt, andererseits ist die Spindel 2 durch einen Faltenbalg 37 abgedeckt.

Die Arbeitsweise des Türfeststellers besteht darin, daß zunächst beim Öffnen der Tür das über die Spindelmutter 4 und den Freilauf 5 starr mit der Spindel 2 verbundene Bremsgehäuse 6 gegen den Widerstand der gegen die Stirnwand 10 des Haltergehäuses 3 abgestützten Druckfedern 9 solange relativ zum Haltergehäuse 3 verschoben wird, bis die Schrägflächen 19 der Schaltfinger 17 die Ausrückscheibe 21 soweit verdreht haben, daß die Klemmrollen 15 des Freilaufs 5 aus ihrer Klemmlage heraus in eine Lösestellung verstellt sind. Sobald die an der Spindel 2 als Zugkraft in Erscheinung tretende Öffnungskraft zum gewollten Bewegen der Tür in Öffnungsrichtung nachläßt bzw. aufhört wird das Bremsgehäuse 6 durch die Druckfedern 9 wieder in seine Mittellage zurückbewegt, was zur Folge hat, daß die Schrägflächen 19 der Schaltfinger 17 mit der Ausrückscheibe 21 außer Eingriff kommen und dadurch die Klemmrollen 15 des Freilaufs 5 durch ihre Einrückfedern 22 wieder in ihre Klemmstellung zurückbewegt werden, so daß die Tür in der jeweiligen Momentanstellung blockiert bzw. festgestellt ist. Beim Bewegen der Tür in Schließrichtung wird die Steuermutter 30 durch die Spindel 2 relativ schnell rotierend drehangetrieben. Die Rotationsbewegung der Steuermutter 30 wird vermittels der als Rotationsdämpfer wirkenden Visko-Kupplung 29 in der Weise auf den die Greifer 25 tragenden, ringförmigen Drehkörper 28 übertragen, daß die Greifer 25 eine sanft einsetzende und begrenzte Bewegung um die Spindelachse bzw. die Freilaufachse ausführen und dabei im Zusammenwirken mit deren Hebelarmen 26 die Kipphebel 24 umschalten derart, daß die Kipphebel 24 mit ihrem anderen Hebelarm 27 die Achsen 20 der Klemmrollen 15 soweit verstellen, daß die Klemmrollen 15 entgegen der Wirkung der Einrückfedern 22 des Freilaufs 5 aus Ihrer Klemmstellung heraus bewegt werden und die Tür damit solange freigängig bewegbar ist, als eine entsprechende, in Öffnungsrichtung gerichtete Kraft auf sie ausgeübt wird. Bei einem Nachlassen oder Aufhören der in Öffnungsrichtung der Tür gerichteten Kraft hört der Rotationsantrieb der Steuermutter 30 auf und somit bricht die auf die Greifer 25 wirkende Stellkraft zusammen, so daß die diesen zugeordneten Federn 22 die Klemmrollen wieder in ihre Klemmlage 15 können und die Tür damit wieder in ihrer jeweils aktuellen Lage blockiert bzw. festgestellt ist.

## Patentansprüche

1. Stufenloser Fahrzeugtürfeststeller, welcher aus einer ein starres Türhalteglied bildenden, an einen der Türanordnungsteile Tür und Türsäule um eine zur Türscharnierachse parallele Achse (1) schwenkbar angelenkten Spindel (2) und einer dieser zugeordneten, am anderen Türanordnungsteil in einem feststehenden Gehäuse angeordnete und rotierbar gelagerte Spindelmutter (4) sowie einer der Spindelmutter (4) zugeordneten Brems- und Feststelleinrichtung besteht, wobei die Spindelmutter (4) und die Brems- und Feststelleinrichtung in einem um eine zur Achse der Spindel (2) senkrechte Achse schwenkbar an dem zugehörigen Türanordnungsteil angelenkten Haltergehäuse (3) aufgenommen sind,
**dadurch gekennzeichnet,**
**daß** die der Spindelmutter (4) zugeordnete Brems- und Feststelleinrichtung durch einen zu ihr konzentrisch angeordneten, doppeltwirkenden und schaltbaren Freilauf (5) gebildet ist.

2. Fahrzeugtürfeststeller nach Anspruch 1, **dadurch gekennzeichnet, daß** die dem Freilauf (5) zugeordnete Schalteinrichtung am Haltergehäuse (3) angeordnete und durch an der Tür angreifende Öffnungs- oder Schließkräfte entgegen einer Federlast in ihre Schaltstellung verbringbare Eingriffsmittel umfaßt.

3. Fahrzeugtürfeststeller nach Anspruch 1 oder 2, **dadurch gekennzeichnet, daß** die Spindelmutter (4) samt dem zu ihr konzentrisch angeordneten, die Brems- und Feststelleinrichtung bildenden, doppeltwirkenden und schaltbarem Freilauf (5) in einem Bremsgehäuse (6) aufgenommen ist, welches seinerseits in beiden Richtungen entgegen einer Federlast axial verschieblich an einer Anzahl konzentrisch zur Spindel angeordneter Führungsstangen (8) in dem Haltergehäuse (3) aufgehängt ist.

4. Fahrzeugtürfeststeller nach Anspruch 3, **dadurch gekennzeichnet, daß** das die Lagerung der Spindelmutter (6) und den Freilauf aufnehmende Bremsgehäuse (6) vermittels an seinen beiden Stirnseiten (10, 11) angreifender und auf den Führungsstangen (8) im Haltergehäuse (3) angeordneten Schraubenfedern (9) relativ zu dessen feststehenden Bereich verschieblich innerhalb des Haltergehäuses (3) abgestützt ist.

5. Fahrzeugtürfeststeller nach Anspruch 3 oder 4, **dadurch gekennzeichnet, daß** der doppelt wirkende und schaltbare Freilauf (5) drei zwischen einem Innenring (13) und einem Außenring (14) angeordnete und in Richtung auf ihre Klemmstellung durch Federn belastete Freilaufrollen aufweist, wobei der Innenring (13) drehsicher mit der Spindelmutter (4) und der Außenring (14) drehsicher mit dem Bremsgehäuse (6) verbunden ist und wobei der Innenring (13) vermittels eines Sicherungsrings axial unverschieblich an der Spindelmutter (4) festgelegt ist.

6. Fahrzeugtürfeststeller nach Anspruch 5, **dadurch gekennzeichnet, daß** die Spindelmutter (4) samt dem Innenring (13) des Freilaufs (5) über Schrägkugellager (16) im Bremsgehäuse (6) gelagert und der Außenring (14) des Freilaufs in axialer Richtung über einen Anschlag gegen das Bremsgehäuse (6) abgestützt ist.

7. Fahrzeugtürfeststeller nach Anspruch 5 oder 6, **dadurch gekennzeichnet, daß** dem Abschalten des Freilaufs (5) ein starr mit dem Haltergehäuse (3) verbundener und eine der Anzahl der Klemmrollen (15) des Freilaufs (5) entsprechende Anzahl von Schaltfingern (17) aufweisender Mitnehmerkäfig (18) zugeordnet ist, dessen Schaltfinger (17) über Schrägflächen mit einer ihrerseits auf die Klemmrollen (15) des Freilaufs (5) wirkenden Ausrückscheibe (21) zusammenwirken.

8. Fahrzeugtürfeststeller nach einem der Ansprüche 5 bis 7, **dadurch gekennzeichnet, daß** dem Offenhalten des Freilaufs (5) in beiden Bewegungsrichtungen der Tür eine im Bereich des Außenrings (14) des Freilaufs (5) untergebrachte Kipphebelanordnung zugeordnet ist, welche um zur Spindelachse parallele Achsen (23) schwenkbare Kipphebel (24) aufweist, die ihrerseits mittels in Abhängigkeit von der Türbewegung drehangetriebener Greifer (25) verstellbar sind.

9. Fahrzeugtürfeststeller nach Anspruch 8, **dadurch gekennzeichnet, daß** die mit den Kipphebeln (24) zusammenwirkenden Greifer (25) mit einer durch die Spindel (2) antreibbaren Steuermutter (30) gekoppelt sind.

10. Fahrzeugtürfeststeller nach Anspruch 9, **dadurch gekennzeichnet, daß** in den Antriebszug zwischen Steuermutter (30) und Greifer (25) ein Rotationsdämpfer, insbesondere eine Viskokupplung (29), eingeschaltet ist.

11. Fahrzeugtürfeststeller nach einem der Ansprüche 5 bis 10, **dadurch gekennzeichnet, daß** die Kipphebel (24) um zu den Klemmrollen (15) des Freilaufs (5) parallele Achsen schwenkbar am Außenring (14) des Freilaufes (5) bzw. am Bremsgehäuse (6) gelagert sind und über ihren einen Hebelarm (27) auf die verlängerten Achsen (20) der Klemmrollen (15) wirken.

12. Fahrzeugtürfeststeller nach einem der Ansprüche 3 bis 11, **dadurch gekennzeichnet, daß** das Haltergehäuse (3) durch ein gebautes Blechgehäuse und das Bremsgehäuse (6) durch ein Formteil gebildet ist.

13. Fahrzeugtürfeststeller nach Anspruch 1 bis 11, **dadurch gekennzeichnet, daß** das Bremsgehäuse (6) über angeformte Ohren (7) an den Führungsstangen (8) im Haltergehäuse (3) geführt ist.

14. Fahrzeugtürfeststeller nach einem der Ansprüche 1 bis 13, **dadurch gekennzeichnet, daß** das Haltergehäuse (3) in seiner Gesamtheit um eine zur Türscharnierachse parallele Achse (1) schwenkbar am Türkörper angeschlagen ist, wobei ein mit dem Haltergehäuse (3) verbundener und im wesentlichen vertikal ausgerichteter Träger (31) vermittels an seinen beiden Enden angeordneter Lageraugen (33) in je einem einen entsprechend angeordneten Lagerzapfen aufweisenden Lagerbock (32) aufgenommen ist.

## Claims

1. Infinitely variable vehicle door stop comprising a spindle (2) which forms a rigid door-retaining element and is coupled to one of the door assembly parts - door and door pillar - in a manner such that it can pivot about an axis (1) parallel to the door-hinge axis, and a rotatably mounted spindle nut (4) which is assigned to the said spindle and is arranged in a fixed housing on the other door assembly part, and also a braking and locking device assigned to the spindle nut (4), the spindle nut (4) and the braking and locking device being accommodated in a holder housing (3) which is coupled, in a manner such that it can pivot about an axis perpendicular to the axis of the spindle (2), to the associated door assembly part,
**characterized**
**in that** the braking and locking device assigned to the spindle nut (4) is formed by a double-acting and shiftable free-wheeling mechanism (5) arranged concentrically with respect to the spindle nut.

2. Vehicle door stop according to claim 1, **characterized in that** the shifting device assigned to the free-wheeling mechanism (5) comprises engagement means which are arranged on the holder housing (3) and can be brought counter to a spring load into their shifting position by means of opening or closing forces acting on the door.

3. Vehicle door stop according to claim 1 or 2, **characterized in that** the spindle nut (4) together with the double-acting and shiftable free-wheeling mechanism (5) which is arranged concentrically to the said spindle nut and forms the braking and locking device is accommodated in a brake housing (6) which, for its part, is suspended in the holder housing (3) in a manner such that it can be displaced axially in both directions counter to a spring load on a number of guide rods (8) arranged concentrically with respect to the spindle.

4. Vehicle door stop according to claim 3, **characterized in that** the brake housing (6) which accommodates the bearing arrangement of the spindle nut (4) and the free-wheeling mechanism is supported displaceably within the holder housing (3) relative to the fixed region thereof by means of helical springs (9) acting on its two end sides (10, 11) and arranged on the guide rods (8) in the holder housing (3).

5. Vehicle door stop according to claim 3 or 4, **characterized in that** the double-acting and shiftable free-wheeling mechanism (5) has three free-wheeling rollers which are arranged between an inner ring (13) and an outer ring (14) and are loaded in the direction of their clamping position by means of springs, the inner ring (13) being connected in a rotationally secure manner to the spindle nut (4) and the outer ring (14) being connected in a rotationally secure manner to the brake housing (6), and the inner ring (13) being secured in an axially non-displaceable manner on the spindle nut (4) by means of a securing ring.

6. Vehicle door stop according to claim 5, **characterized in that** the spindle nut (4) together with the inner ring (13) of the free-wheeling mechanism (5) is mounted in the brake housing (6) via angular-contact ball bearings (16), and the outer ring (14) of the free-wheeling mechanism is supported in the axial direction against the brake housing (6) via a stop.

7. Vehicle door stop according to claim 5 or 6, **characterized in that** the disconnection of the free-wheeling mechanism (5) is assigned a driving cage (18) which is connected rigidly to the holder housing (3), has a number of shifting fingers (17) corresponding to the number of clamping rollers (15) of the free-wheeling mechanism (5) and the shifting fingers (17) of which interact via oblique surfaces with a disengaging disc (21) acting, for its part, on the clamping rollers (15) of the free-wheeling mechanism (5).

8. Vehicle door stop according to one of claims 5 to 7, **characterized in that** the keeping open of the free-wheeling mechanism (5) in both directions of movement of the door is assigned a tilting-lever arrangement which is accommodated in the region of the outer ring (14) of the free-wheeling mechanism (5) and has tilting levers (24) which can be pivoted about axes (23) parallel to the spindle axis, and can, for their part, be adjusted by means of grippers (25) rotated as a function of the door movement.

9. Vehicle door stop according to claim 8, **characterized in that** the grippers (25) which interact with the tilting levers (24) are coupled to a control nut (30) which can be driven by the spindle (2).

10. Vehicle door stop according to claim 9, **characterized in that** a rotation damper, in particular a viscous coupling (29), is inserted in the drive train between the control nut (30) and gripper (25).

11. Vehicle door stop according to one of claims 5 to 10, **characterized in that** the tilting levers (24) are mounted on the outer ring (14) of the free-wheeling mechanism (5) and on the brake housing (6) in a manner such that they can pivot about axes parallel to the clamping rollers (15) of the free-wheeling mechanism (5) and act, via their one lever arm (27), on the extended axes (20) of the clamping rollers (15).

12. Vehicle door stop according to one of claims 3 to 11, **characterized in that** the holder housing (3) is formed by a constructed sheet-metal housing, and the brake housing (6) is formed by a moulding.

13. Vehicle door stop according to claims 1 to 11, **characterized in that** the brake housing (6) is guided on the guide rods (8) in the holder housing (3) via moulded-on lugs (7).

14. Vehicle door stop according to one of claims 1 to 13, **characterized in that** the holder housing (3) is fitted in its entirety, in a manner such that it can pivot about an axis (1) parallel to the door-hinge axis, to the door body, a support (31) which is connected to the holder housing (3) and is orientated essentially vertically being accommodated in a respective bearing bracket (32), which has correspondingly arranged bearing journals, by means of bearing lugs (33) arranged at both of its ends.

## Revendications

1. Elément d'arrêt de porte de véhicule sans à-coups, qui se compose d'une broche **(2)** formant un élément de maintien de porte rigide, articulée sur l'une des parties de montage de porte que sont la porte et la colonne de porte d'une manière pivotante autour d'un axe **(1)** parallèle à l'axe de charnière de la porte, et d'un écrou de broche **(4)** associé à celle-ci, placée à travers un boîtier fixe sur l'autre partie de montage de porte, ainsi que d'un dispositif de freinage et d'immobilisation associé à l'écrou de broche **(4),** l'écrou de broche **(4)** et le dispositif de freinage et d'immobilisation étant placé dans un boîtier support **(3)** articulé sur la partie de montage de porte associée d'une manière pivotante autour d'un axe perpendiculaire à l'axe de la broche **(2), caractérisé en ce que** le dispositif de freinage et d'immobilisation associé à l'écrou de broche **(4)** est formé par une roue libre **(5)** disposée de manière concentrique à celui-ci, à double effet et commutable.

2. Elément d'arrêt de porte de véhicule sans à-coups selon la revendication 1, **caractérisé en ce que** le dispositif de commutation associé à la roue libre **(5)** comprend des moyens de prise placés sur le boîtier support **(3)** et pouvant être amenés dans leur position de commutation contre une charge de ressort par des formes d'ouverture ou de fermeture s'exerçant sur la porte.

3. Elément d'arrêt de porte de véhicule sans à-coups selon la revendication 1 ou 2, **caractérisé en ce que** l'écrou de broche **(4)** avec la roue libre **(5)** commutable à double effet placée concentriquement à celui-ci et formant le dispositif de freinage et d'immobilisation est logé dans un boîtier de freinage **(6),** qui est accroché, quant à lui, dans les deux directions dans le boîtier support **(3),** d'une manière mobile axialement contre une charge de ressort, à une pluralité de barres de guidage **(8)** concentriques à la broche.

4. Elément d'arrêt de porte de véhicule sans à-coups selon la revendication 3, **caractérisé en ce que** le boîtier de freinage **(6)** recevant le support de l'écrou de broche **(6)** et la roue libre, est appuyé dans le boîtier support **(3)** de manière mobile par rapport à sa zone fixe au moyen de ressorts hélicoïdaux **(9)** s'engageant à ses deux extrémités **(10, 11)** et placés sur les barres de guidage **(8)** dans le boîtier support **(3).**

5. Elément d'arrêt de porte de véhicule sans à-coups selon la revendication 3 ou 4, **caractérisé en ce que** la roue libre **(5)** commutable à double effet présente trois rouleaux de roue libre placés entre une bague intérieure **(13)** et une bague extérieure **(14),** et chargés par des ressorts en direction de leur position de blocage, la bague intérieure **(13)** étant reliée de manière solidaire en rotation à l'écrou de broche **(4)** et la bague extérieure **(14)** étant reliée de manière solidaire en rotation au boîtier de freinage **(6),** et la bague intérieure **(13)** étant immobilisée axialement sur l'écrou de broche **(4)** au moyen d'une bague de fixation.

6. Elément d'arrêt de porte de véhicule sans à-coups selon la revendication 5, **caractérisé en ce que** l'écrou de broche **(4)** avec la bague intérieure **(13)** de la roue libre **(5)** est monté dans le boîtier de freinage **(6)** par l'intermédiaire de roulements à billes coniques **(16)** et la bague extérieure **(14)** de la roue libre est appuyée dans la direction axiale contre le boîtier de freinage **(6)** par l'intermédiaire d'une butée.

7. Elément d'arrêt de porte de véhicule sans à-coups selon la revendication 5 ou 6, **caractérisé en ce qu'**à l'arrêt de la roue libre **(5)** est associée une cage d'entraînement **(18)** reliée rigidement au boîtier support **(3)** et présentant un nombre de doigts de commutation **(17)** correspondant au nombre de rouleaux de blocage **(15)** de la roue libre **(5),** cage dont les doigts de commutation **(17)** coopèrent par l'intermédiaire de surfaces obliques avec un disque de débrayage **(21)** agissant quant à lui sur les rouleaux de blocage **(15)** de la roue libre **(5).**

8. Elément d'arrêt de porte de véhicule sans à-coups selon l'une des revendications 5 à 7, **caractérisé en ce qu'**à l'ouverture de la roue libre **(5)** dans les deux directions de déplacement de la porte, est associé un système de levier basculant logé au niveau de la bague extérieure **(14)** de la roue libre **(5)**, système qui présente des leviers basculants **(24)** pivotant autour d'axes **(23)** parallèles à l'axe de la broche, qui peuvent être déplacés au moyen de griffes **(25)** entraînées en rotation en fonction du mouvement de la porte.

9. Elément d'arrêt de porte de véhicule sans à-coups selon la revendication 8, **caractérisé en ce que** les griffes **(25)** coopérant avec les leviers basculants **(24)** sont couplés à un écrou de commande **(30)** pouvant être entraîné par la broche **(2).**

10. Elément d'arrêt de porte de vehicule sans à-coups selon la revendication 9, **caractérisé en ce qu'**un amortisseur de vibrations, en particulier un accouplement viscoélastique **(29)** est interposé sur la ligne d'entraînement entre l'écrou de commande **(30)** et les griffes **(25).**

11. Elément d'arrêt de porte de véhicule sans à-coups selon l'une des revendications 5 à 10, **caractérisé en ce que** les leviers basculants **(24)** sont montés sur la bague extérieure **(14)** de la roue libre **(5)** ou sur le boîtier de freinage **(6)** de manière pivotante autour d'axes parallèles aux rouleaux de blocage **(15)** de la roue libre **(5),** et agissent par l'intermédiaire de leur premier bras de levier **(27)** sur les axes prolongés **(20)** des rouleaux de blocage **(15).**

12. Elément d'arrêt de porte de véhicule sans à-coups selon l'une des revendications 3 à 11, le boîtier support **(3)** est formé d'un boîtier en tôle construit et d'un boîtier de freinage **(6)** d'une pièce moulée.

13. Elément d'arrêt de porte de véhicule sans à-coups selon l'une des revendications 1 à 11, **caractérisé en ce que** le boîtier de freinage **(6)** est guidé, par l'intermédiaire d'oreilles rapportés **(7)** sur les barres de guidage **(8),** dans le boîtier support **(3).**

14. Elément d'arrêt de porte de véhicule sans à-coups selon l'une des revendications 1 à 13, **caractérisé en ce que** le boîtier support **(3)** est monté dans sa globalité sur le corps de porte d'une manière pivotante autour d'un axe **(1)** parallèle à l'axe de charnière de la porte, un support **(31)** relié au boîtier support **(3)** et, pour l'essentiel, vertical étant logé au moyen d'oeillets supports **(33)** placés à ses deux extrémités dans un étrier **(32)** respectif présentant un tenon support disposé de manière adaptée.
